# EUROPÄISCHE PATENTSCHRIFT

(11) **EP 3 322 902 B1**
(45) Veröffentlichungstag und Bekanntmachung des Hinweises auf die Patenterteilung: **12.06.2019**
(21) Anmeldenummer: 16738777.8
(22) Anmeldetag: 13.07.2016
(51) Int. Cl.: F04F 5/04, F04F 5/46, A62C 4/02

(54) **EJEKTORDÜSE UND VERWENDUNG DER EJEKTORDÜSE**
EJECTOR NOZZLE AND USE OF THE EJECTOR NOZZLE
BUSE D'ÉJECTION ET UTILISATION DE LA BUSE D'ÉJECTION

(30) Priorität: 15.07.2015 EP 15176871
(43) Veröffentlichungstag der Anmeldung: 23.05.2018
(73) Patentinhaber: BASF SE, 67056 Ludwigshafen am Rhein (DE)
(72) Erfinder: ZAHN, Volker, Pearland, Texas 77584 (US); BLANCHARD, Robert John, 68159 Mannheim (DE)
(86) Internationale Anmeldenummer: PCT/EP2016/066673
(87) Internationale Veröffentlichungsnummer: WO 2017/009384

(56) Entgegenhaltungen:
- EP-A1- 1 689 010
- DE-A1- 2 410 570
- DE-A1-102006 002 802
- US-A- 5 098 284
- US-A- 6 019 820

## Beschreibung

Die Erfindung geht aus von einer Ejektordüse mit einem flüssigkeitsführenden Kanal und einem gasführenden Kanal, wobei der gasführende Kanal stromauf einer Austrittsöffnung in den flüssigkeitsführenden Kanal mündet.

Ejektordüsen, das heißt Ejektoren, Strahldüsen und Ejektorstrahldüsen, die zusammenfassend als Ejektordüsen bezeichnet werden, werden zum Beispiel eingesetzt in Reaktoren, in denen Reaktionen durchgeführt werden, die eine schnelle Durchmischung von Gas und Flüssigkeit erfordern. Ein weiteres Einsatzgebiet sind Schlaufenreaktoren, in denen mit Hilfe der Ejektordüse auch die interne Zirkulationsströmung erzeugt wird. Weiterhin können Ejektordüsen in Gas-Umlaufreaktoren oder Gas-Flüssig-Absorbern eingesetzt werden.

In einer Ejektordüse wird üblicherweise im flüssigkeitsführenden Kanal eine Flüssigkeitsströmung mit hoher Geschwindigkeit erzeugt. Hierdurch bildet sich an der Mündung des gasführenden Kanals in den flüssigkeitsführenden Kanal ein Unterdruck und das Gas wird angesaugt. Aufgrund der hohen Geschwindigkeit ist die Strömung turbulent und es erfolgt eine schnelle Durchmischung von Gas und Flüssigkeit. Üblicherweise tritt das Gemisch aus Gas und Flüssigkeit unmittelbar hinter der Mündung des gasführenden Kanals in den flüssigkeitsführenden Kanal durch die Austrittsöffnung aus der Ejektordüse aus.

Eine als Treibstrahldüse wirkende Ejektordüse ist zum Beispiel in DE-A 24 10 570 oder in DE-A 24 21 407 beschrieben. Hierbei wird jeweils über einen zentralen Kanal Flüssigkeit zugeführt und über einen den zentralen Kanal umschließenden Kanal das Gas. Aufgrund der hohen Geschwindigkeit der zugeführten Flüssigkeit im Bereich der Düse wird das Gas mitgerissen. Es entsteht eine turbulente Strömung, die zu einer schnellen Durchmischung führt.

Um die Durchmischung von Gas und Flüssigkeit zu verbessern, ist aus EP-B 2 066 430 bekannt, in den die Flüssigkeit führenden Kanal einen Drallkörper einzusetzen. Durch den Drallkörper wird auf die Flüssigkeit vor dem Austritt aus dem Kanal eine Drallbewegung aufgeprägt. Die Drallbewegung führt zu einer Aufspreizung des Strahls am Düsenaustritt, wodurch der Strahl definiert auf die nachfolgende Gasdüse trifft und eine größere Gas/Flüssig-Grenzfläche erzeugt werden kann, die wiederum zu einer schnelleren Durchmischung von Gas und Flüssigkeit führt.

Problematisch bei allen Ejektordüsen, die in Reaktoren eingesetzt werden, ist jedoch, dass bei explosionsfähigen oder brennbaren Reaktanden eine Flammfront entstehen kann, die sich schnell ausbreitet. Hierbei ist einerseits die Bildung einer Flammfront im Reaktor möglich, die in Richtung der Ejektordüse rückschlagen kann, andererseits besteht jedoch auch die Gefahr, dass die explosionsfähigen oder brennbaren Reaktanden beginnt in der Zufuhrleitung zu brennen und sich die so entstehende Flammfront in Richtung des Reaktors bewegt. Üblicherweise wird zwischen Deflagrationsfronten und Detonationsfronten unterschieden. Hierbei weisen diese Flammfronten unterschiedliche Geschwindigkeiten, Druckanstiegsraten und Maximaldrücke auf.

Insbesondere eine Ausbreitung der Deflagrationsfront oder Detonationsfront kann zu einer Schädigung des Apparats führen und muss abgeschwächt oder verhindert werden. Dabei ist die Zerstörungswirkung insbesondere in geschlossenen Systemen bei der Detonation gewöhnlich um Größenordnungen größer als bei einer Deflagration.

Um das Ausbilden einer Flammfront zu verhindern ist es zum Beispiel aus US 5,726,321 bekannt, zu vermeiden, dass sich eine zusammenhängende Gasphase ausbildet. Alternativ ist aus der US 5,948,945 zur Verminderung der Zündwirksamkeit der eingesetzten Stoffe bekannt, in Bereiche, in denen die Zersetzung von Acetylen oder eines Acetylen enthaltenden Gases eingeleitet wird, ein chemisch inerten Öl mit mittlerer Viskosität zuzugeben.

Alternativ zu den bekannten Verfahren, bei denen die Entstehung einer Flammfront oder eines explosiven Gemischs durch entsprechende Verfahrensmaßnahmen, beispielsweise die Vermeidung einer zusammenhängenden Gasphase oder das Einspritzen eines chemisch inerten Öls, sind auch bauliche Maßnahmen an der Ejektordüse oder am Reaktor bekannt, mit denen eine Ausbreitung einer möglicherweise entstehenden Flammfront verhindert werden soll.

So ist zum Beispiel in der DE-A 10 2006 002 802 eine Misch- und Injektionsvorrichtung beschrieben, die als Zweikammerrohr mit brennstoffgekühlter, geschlossener Spitze ausgebildet ist. Zum Verbessern des Mischvorganges und zur Erhöhung des Wärmeübergangs beim Kühlen der geschlossenen Spitze sind mikrostrukturierte Oberflächen vorgesehen. Gas und Flüssigkeit werden in einem Ringspalt des Zweikammerrohrs vermischt und durch eine ringförmige Öffnung ausgestoßen.

Aus der US-A 2005/0069831 ist ein Gasbrenner bekannt, bei dem sich stromab der eigentlichen Mischdüse eine durchlässige Barriere befindet, die eine weitere Durchmischung von Brennstoff und Luft beim Durchströmen bewirkt. Gleichzeitig wird durch die Barriere ein Rückschlagen der Flammfront verhindert. Bei dem in der US 5,098,284 beschriebenen Brenner ist eine Flammensperre vorgesehen, die von der Gas/Brennstoff-Mischung durchströmt wird und sich stromauf einer Zündquelle befindet, mit der das Gemisch gezündet wird.

Flammensperren sind insbesondere aus Brennereinheiten bekannt. Bei Reaktoren, in denen zündfähige Gemische behandelt werden und die mit einer Ejektordüse versehen sind, wird im Allgemeinen durch verfahrenstechnische Maßnahmen versucht zu verhindern, dass es zu einer Ausbreitung einer Flammfront kommt. Im Unterschied zu Brennern bilden sich üblicherweise in Reaktoren, beispielsweise Strahlschlaufenreaktoren, keine Flammfronten aus. Die Umsetzung erfolgt ohne Flammbildung. Die Positionierung einer Flammensperre stromab der eigentlichen Düse, wie dies bei den Brennern erfolgt, hat den Nachteil, dass der dadurch zusätzlich erzeugte Druckverlust die Geschwindigkeit des Gemischs stark reduziert und damit die eigentliche Funktion der Ejektordüse, nämlich eine schnelle Durchmischung auch mit im Reaktor enthaltener Flüssigkeit zu bewirken, nachteilig beeinflusst wird.

Bei Einsatz von brennbaren Edukten lässt sich jedoch nicht ausschließen, dass diese Flammen bilden. Daher ist es notwendig, durch geeignete Maßnahmen eine Ausbreitung einer möglichen Flamme, die zu Schäden in der Anlage führen kann, zu verhindern. Das Schadensausmaß von Deflagrationsfronten und Detonationsfronten kann unterschiedlich ausfallen und hängt von unterschiedlichen Faktoren ab, zum Beispiel Druck, Impuls, Struktur der Umgebung.

Wenn die Detonationsfront eine größere Schadenswirkung nach sich zieht als die Deflagrationsfront, kann der Umschlag von einer Deflagration in eine Detonation zum Beispiel durch Einsatz einer Flammsperre gezielt unterbunden werden.

Um Schäden an den Apparaten zu vermeiden ist es notwendig, Absicherungen zu treffen, mit denen die Ausbreitung einer Flammfront, insbesondere einer Detonationsfront verhindert werden kann.

Aufgabe der vorliegenden Erfindung ist es daher, eine Ejektordüse bereitzustellen, mit der bei Einsatz in Reaktionen mit brennbaren Edukten eine Ausbreitung einer Flammfront verhindert wird.

Diese Aufgabe wird gelöst durch eine Ejektordüse mit einem flüssigkeitsführenden Kanal und einem gasführenden Kanal, wobei der gasführende Kanal stromauf einer Austrittsöffnung in den flüssigkeitsführenden Kanal mündet und wobei im gasführenden Kanal ein als Flammensperre wirkender Einsatz positioniert ist, wobei der Einsatz so gestaltet ist, dass kein Gas den Einsatz umströmen kann.

Durch die Positionierung der Flammensperre im gasführenden Kanal wird die Geschwindigkeit des aus der Ejektordüse austretenden Mediums, das insbesondere durch die Geschwindigkeit der Flüssigkeit bestimmt wird, nicht signifikant reduziert. Die Funktion der Treibstrahldüse wird somit nicht wesentlich beeinflusst.

Reaktoren, die mit einer erfindungsgemäßen Ejektordüse ausgestattet werden können, sind alle Reaktoren, in denen eine schnelle Durchmischung von Gas und Flüssigkeit gewünscht ist und in denen eine Strömung erzeugt werden soll. Entsprechende Reaktoren sind zum Beispiel Strahlschlaufenreaktoren oder Reaktoren, in denen eine Strömung zur Durchmischung aufgebracht wird, die mit einer Ejektordüse erzeugt wird. Auch können Rohrreaktoren, die sich an eine Ejektordüse anschließen, eingesetzt werden. Besonders bevorzugt ist jedoch der Einsatz einer Ejektordüse in einem Strahlschlaufenreaktor. Ein solcher Strahlschlaufenreaktor wird alternativ auch als Treibstrahlreaktor bezeichnet.

Da sich im Allgemeinen in der Gasphase die Flammen bilden und es entsprechend insbesondere in der Gasphase zu einer Ausbreitung der Flammfront kommen kann, befindet sich erfindungsgemäß der als Flammensperre wirkende Einsatz im gasführenden Kanal. Die Flammen können sich sowohl in der Zuleitung zu der Ejektordüse bilden als auch in dem Raum, in den die Ejektordüse mündet. Durch den als Flammensperre wirkenden Einsatz im gasführenden Kanal wird eine Ausbreitung der Flammfront in beiden Richtungen wirksam verhindert. Als Flammensperre wirkender Einsatz eignet sich dabei jeder beliebige Einsatz, der einen Durchtritt von Flammen in den gasführenden Kanal verhindern kann. In einer bevorzugten Ausführungsform umfasst der als Flammensperre wirkende Einsatz mindestens eine gesinterte Schicht.

Als gesinterte Schicht eignen sich zum Beispiel Sintermetallschichten oder auch gesinterte Schichten aus Materialien, die ausreichend temperaturstabil sind und insbesondere gegenüber den eingesetzten Reaktanden inert sind. Auch darf das für die gesinterte Schicht eingesetzte Material keine katalytisch aktive Wirkung gegenüber den eingesetzten Reaktanden haben. Geeignete Materialien sind neben Sintermetallen zum Beispiel Glas oder Keramik. Bevorzugt sind jedoch Sintermetalle, insbesondere solche basierend auf Edelstahl, Titan, Nickel, und Nickelbasislegierungen. Geeignete Nickelbasislegierungen sind zum Beispiel Monel®, Inconel® und Hastelloy®.

Gesinterte Materialien wie gesintertes Glas oder Keramik oder Sintermetalle sind aufgrund ihrer Herstellung porös, so dass diese gasdurchlässig sind. Das durch den gasführenden Kanal zugeführte Gas kann somit den als Flammensperre wirkenden Einsatz durchströmen. Der Aufbau mit sehr kleinen Poren verhindert jedoch ein mögliches Durchtreten von Flammen. Zudem erfolgt in dem als Flammensperre wirkenden Einsatz entgegen der Strömungsrichtung eine Abkühlung, die ebenfalls eine Reduktion der Flammbildung bewirkt, so dass die Flammfront den als Flammensperre wirkenden Einsatz nicht durchbricht.

Um insbesondere bei hohen Strömungsgeschwindigkeiten und bei der Ausbreitung von Druckwellen, wie dies zum Beispiel durch eine Flammenfront und im Besonderen bei einer Detonation auftreten kann, eine zusätzliche Verstärkung des als Flammensperre wirkenden Einsatzes zu erhalten und eine Schädigung aufgrund der hohen Strömungsgeschwindigkeiten und/oder Druckwellen auszuschließen ist es bevorzugt, wenn der als Flammensperre wirkende Einsatz zusätzlich eine Stützschicht umfasst. Durch die Stützschicht wird zudem auch eine Schädigung des als Flammensperre wirkenden Einsatzes durch eine mögliche Detonationsfront reduziert oder verhindert. Die gesinterte Schicht liegt in diesem Fall an der Stützschicht an und wird hierdurch zusätzlich verstärkt. Die Stützschicht kann dabei in Strömungsrichtung des Gases vor der gesinterten Schicht oder hinter der gesinterten Schicht angeordnet sein.

Alternativ können auch zwei Stützschichten vorgesehen sein, wobei eine Stützschicht in Strömungsrichtung des Gases vor der gesinterten Schicht und eine Stützschicht in Strömungsrichtung des Gases hinter der gesinterten Schicht angeordnet ist.

Bevorzugt ist es jedoch, zwei gesinterte Schichten vorzusehen, wobei diese so angeordnet sind, dass der als Flammensperre wirkende Einsatz in Strömungsrichtung des Gases durch den als Flammensperre wirkenden Einsatz eine erste gesinterte Schicht, eine Stützschicht und eine zweite gesinterte Schicht umfasst.

Die Stützschicht ist vorzugsweise eine Metallschicht, in der Öffnungen ausgebildet sind, die von dem Gas durchströmt werden können. Die Öffnungen sind dabei so groß, dass der Druckverlust durch die Stützschicht minimiert wird. Üblicherweise werden die Öffnungen als Bohrung in der Stützschicht ausgebildet. Die Größe der Öffnungen, zum Beispiel der Durchmesser der Bohrungen, ist so zu wählen, dass im laufenden Betrieb das Sintermetall der gesinterten Schicht nicht verformt und zum Beispiel in die Bohrungen gepresst wird. Durch die Verformung der gesinterten Schicht könnte sonst eine Verblockung entstehen, die die Gasströmung merkbar verlangsamt oder sogar vollständig blockiert. Die Anzahl der Öffnungen muss ausreichend groß sein, dass das Gas die Stützschicht ohne merkbaren Geschwindigkeitsverlust durchströmen kann.

Als Material für die gesinterte Schicht und für die Stützschicht wird vorzugsweise das gleiche Material verwendet. Es ist jedoch auch möglich, gesinterte Schicht und Stützschicht aus unterschiedlichen Materialien zu fertigen. Besonders bevorzugt als Material für die Stützschicht sind Metalle wie Edelstahl, Titan und Nickelbasislegierungen. Im Unterschied zu Glas und Keramik sind diese elastisch verformbar und daher weniger anfällig für Bruch.

In einer Ausführungsform der Erfindung ist der flüssigkeitsführende Kanal ein zentraler Kanal und der gasführende Kanal umschließt den flüssigkeitsführenden Kanal. Alternativ ist es jedoch auch möglich, dass der gasführende Kanal der zentrale Kanal ist, der vom flüssigkeitsführenden Kanal umschlossen ist. Bevorzugt ist jedoch der flüssigkeitsführende Kanal der zentrale Kanal. Der gasführende Kanal kann als Ringspalt ausgebildet sein und den flüssigkeitsführenden Kanal vollständig umschließen. Alternativ ist es jedoch auch möglich, dass mehrere gasführende Kanäle vorgesehen sind, die den flüssigkeitsführenden Kanal umschließen. In diesem Fall bildet im Allgemeinen jeder gasführende Kanal einen Kreisabschnitt, so dass mehrere nebeneinanderliegende gasführende Kanäle den zentralen Kanal umschließen. Alternativ können die gasführenden Kanäle bei einer Gestaltung mit mehreren gasführenden Kanälen jeden beliebigen Querschnitt aufweisen. Die gasführenden Kanäle sind dabei ringförmig um den zentralen Kanal angeordnet. Dabei kann der Abstand zwischen den gasführenden Kanälen äquidistant sein. Es ist jedoch auch möglich, dass die Abstände zwischen den gasführenden Kanälen unterschiedlich sind. Bevorzugt bei mehreren gasführenden Kanälen ist jedoch, dass sich die zentralen Achsen der Kanäle auf einer den zentralen Kanal äquidistant umschließenden Linie befinden und der Abstand der einzelnen gasführenden Kanäle ebenfalls äquidistant ist. Besonders bevorzugt ist es jedoch, wenn nur ein gasförmiger Kanal vorgesehen ist, der den zentralen flüssigkeitsführenden Kanal ringförmig umschließt.

Neben einer Ausgestaltung mit einem zentralen flüssigkeitsführenden Kanal und mehreren gasführenden Kanälen ist es auch möglich, mehrere flüssigkeitsführende Kanäle vorzusehen, die von einem gasführenden, vorzugsweise ringförmigen, Kanal umschlossen sind. Auch ist es möglich, mehrere flüssigkeitsführende und mehrere gasführende Kanäle vorzusehen. Hierbei ist es jeweils bevorzugt, dass die flüssigkeitsführenden Kanäle von dem mindestens einen gasführenden Kanal umschlossen sind. Die flüssigkeitsführenden Kanäle können jede beliebige Querschnittsform aufweisen, bevorzugt sind die flüssigkeitsführenden Kanäle kreisförmig. In einer bevorzugten Ausführungsform mit mehreren flüssigkeitsführenden Kanälen sind diese gleichmäßig um einen Mittelpunkt angeordnet, wobei zusätzlich ein zentraler Kanal vorgesehen sein kann, um den die übrigen Kanäle angeordnet sind. Um eine gute Funktion zu erhalten ist es jedoch immer bevorzugt, den mindestens einen gasführenden Kanal um den mindestens einen flüssigkeitsführenden Kanal herum anzuordnen. Jedoch ist es auch möglich, den mindestens einen gasführenden Kanal und den mindestens einen flüssigkeitsführenden Kanal zu vertauschen, so dass der mindestens eine flüssigkeitsführende Kanal den mindestens einen gasführenden Kanal umschließt.

Um die Durchmischung von Gas und Flüssigkeit zu verbessern, ist es vorteilhaft, wenn im flüssigkeitsführenden Kanal ein Drallkörper aufgenommen ist. Durch den Drallkörper wird der Flüssigkeitsströmung eine Rotationsbewegung aufgezwungen, wodurch der Flüssigkeitsstrahl zerteilt wird und die Vermischung mit dem Gas verbessert wird. Geeignete Positionen für den Drallkörper und geeignete Gestaltungen für den Drallkörper sind zum Beispiel in der EP-B 2 066 430 beschrieben.

Um weiterhin eine gute Durchmischung des Gas/Flüssigkeits-Strahls, der die Ejektordüse verlässt, mit der Flüssigkeit im Reaktor zu erhalten, ist es weiterhin möglich, im Anschluss an die Treibstahldüse ein Impulsaustauschrohr mit oder ohne Seiteneinzug anzuordnen. Im Anschluss an das Impulsaustauschrohr wird dann üblicherweise ein Diffusor angeordnet. Das die Ejektordüse verlassende Gas/Flüssigkeits-Gemisch tritt in das Impulsaustauschrohr ein und saugt über den Seiteneinzug Flüssigkeit aus dem Reaktor an. Die angesaugte Flüssigkeit wird aufgrund der hohen Geschwindigkeit und der dadurch erzeugten Turbulenz mit dem Gas/FlüssigkeitsGemisch im Impulsaustauschrohr und dem nachfolgenden Diffusor vermischt. Das so erzeugte Gemisch tritt dann aus dem Diffusor in den Reaktor ein.

Damit bei Ausbildung einer Flammfront und einer Ausbreitung der Flammfront keine Flammen entgegen der Strömungsrichtung des Gases in den gasführenden Kanal gelangen können, ist es erforderlich, dass das gesamte Gas den als Flammensperre wirkenden Einsatz durchströmt. Hierzu ist dieser so gestaltet, dass kein Gas den Einsatz umströmen kann.

In einer Ausführungsform ist der als Flammensperre wirkende Einsatz zylinderförmig gestaltet und parallel zur Strömungsrichtung des Gases im gasführenden Kanal angeordnet, so dass das Gas zur Durchströmung des als Flammensperre wirkenden Einsatzes die Strömungsrichtung ändert. Durch die zylinderförmige Gestaltung werden zwei Ringspalte gebildet. Einer zwischen der Innenwandung des gasführenden Kanals und dem als Flammensperre wirkenden Einsatz und einer zwischen dem als Flammensperre wirkenden Einsatz und der Außenwandung des gasführenden Kanals.

Damit kein Gas den als Flammensperre wirkenden Einsatz umströmen kann, ist der Ringspalt, in den das Gas nach dem Durchströmen durch den als Flammensperre wirkenden Einsatz einströmt zum gasführenden Kanal hin verschlossen. Hierzu ist es zum Beispiel möglich, eine ringförmige Wandung im gasführenden Kanal auf der dem Gaszulauf zugewandten Seite vorzusehen, die mit einer Seite an der inneren Wandung des gasführenden Kanals anliegt und mit der anderen Seite an dem als Flammensperre wirkenden Einsatz. Durch die ringförmige Wandung kann kein Gas in den Ringspalt zwischen als Flammensperre wirkendem Einsatz und innerer Wandung des gasführenden Kanals einströmen ohne durch den als Flammensperre wirkenden Einsatz zu strömen.

Wenn alternativ das Gas den als Flammensperre wirkenden Einsatz von innen nach außen durchströmt, wird die ringförmige Wandung so gestaltet, dass diese an der Außenwandung des gasführenden Kanals anliegt und innen mit dem als Flammensperre wirkenden Einsatz abschließt. Das Gas strömt dadurch vom Zulauf in den Ringspalt zwischen innerer Wandung des gasführenden Kanals und dem als Flammensperre wirkenden Einsatz, durch den als Flammensperre wirkenden Einsatz in den Ringspalt zwischen als Flammensperre wirkendem Einsatz und Außenwandung des gasführenden Kanals und von dort aus zur Austrittsöffnung aus dem gasführenden Kanal in den flüssigkeitsführenden Kanal.

Damit kein Gas durch den mit dem Zulauf für das Gas verbundenen Ringspalt an dem als Flammensperre wirkenden Einsatz vorbei zur Austrittsöffnung des Gases in den flüssigkeitsführenden Kanal strömen kann, ist der mit dem Zulauf für das Gas verbundene Ringspalt an der zur Austrittsöffnung des als Flammensperre wirkenden Einsatzes weisenden Seite verschlossen.

Der zur Austrittsöffnung weisende Ringspalt wird vorzugsweise so gestaltet, dass eine thermische oder elektrische Zündung des Gases nicht zu einem Umschlag von einer Deflagration hin zu einer Detonation im Bereich des der Austrittsöffnung zuweisenden Ringspalts führt. Hierbei wird das Verhältnis der axialen Länge des Ringspalts zur radialen Spaltbreite von der Detonationsanlaufstrecke abgeleitet. Abhängig vom eingesetzten explosionsfähigen Gas gilt zum Beispiel bei einem Anfangsdruck von weniger als 30 bar (abs), einer Anfangstemperatur von weniger als 200°C und einer mittleren Anfangsdurchflussgeschwindigkeit des brennbaren Gases von weniger als 20 m/s, dass das Verhältnis von axialer Länge des Ringspalts zu radialer Spaltbreite kleiner ist als 40 zu 1 und das Verhältnis von Umfangslänge zu radialer Spaltbreite kleiner als 80 zu 1. Geeignete Verhältnisse für eine Rohrleitung sind zum Beispiel in "Experimental determination of the static equivalent pressure of detonative decompositions of acetylene in long pipes and Chapman-Jouguet pressure ratio", Hans-Peter Schildberg, Conference: Proceedings of ASME 2014 Pressure Vessels and Piping Division, Conference ASME/PVP, July 20-24, 2014, Anaheim, California, USA. PVP2014-28197., beschrieben. Diese können zur Abschätzung in einem Ringspalt herangezogen werden, wobei die Verhältnisse für einen Ringspalt größer gewählt werden können als für eine Rohrleitung.

In einer alternativen Ausführungsform ist der als Flammensperre wirkende Einsatz in Form einer Scheibe gestaltet und senkrecht zur Strömungsrichtung des Gases im gasführenden Kanal angeordnet. Der als Flammensperre wirkende Einsatz liegt dabei mit einer Seite an der Innenwandung des gasführenden Kanals und mit der anderen Seite an der Außenwandung des gasführenden Kanals an. Hierdurch wird vermieden, dass Gas an dem als Flammensperre wirkenden Einsatz vorbeiströmen kann.

Da bei Auftreten einer Flammfront in der Ejektordüse die Temperatur ansteigt, ist es vorteilhaft, die Temperatur in der Ejektordüse zu erfassen. Die Temperaturerfassung erfolgt dabei vorzugsweise im Gasraum stromab der Flammensperre und vor der Mündung des gasführenden Kanals in den flüssigkeitsführenden Kanal, insbesondere in Strömungsrichtung unmittelbar hinter der Flammensperre. Eine Temperaturänderung lässt insbesondere darauf schließen, dass der Prozess nicht mehr wie vorgesehen abläuft. Insbesondere eine plötzliche Temperaturerhöhung deutet darauf hin, dass das Gas begonnen hat zu brennen und zunächst eine stehende Flamme entstanden ist. Diese kann zu Verkohlungen von Oberflächen führen. Weiterhin können durch eine stehende Flamme aufgrund der hohen Temperaturen Dichtungen oder Materialien, insbesondere das Sintermetall, geschädigt werden. Durch die Erfassung der stehenden Flamme ist es möglich, frühzeitig Maßnahmen zu ergreifen, um Schäden zu verhindern. Hierzu ist es zum Beispiel möglich, zunächst die Zufuhr von Gas und Flüssigkeit zu unterbrechen oder die Geschwindigkeit zu ändern. Um die Temperatur zu erfassen ist es zum Beispiel möglich, im Bereich des als Flammensperre wirkenden Einsatzes einen Temperatursensor anzuordnen. Als Temperatursensor kann dabei jeder beliebige, dem Fachmann bekannte Temperatursensor eingesetzt werden, der auch bei möglicher Flammbildung und den dabei entstehenden Temperaturen nicht geschädigt wird. Geeignete Temperatursensoren sind zum Beispiel Thermoelemente, beispielsweise Nickel-Chrom/Nickel-Thermoelemente, Eisen/Kupfer-Nickel-Thermoelemente oder Platin-Rhodium/Platin-Thermoelemente, oder auch Platin-Messwiderstände.

Um eine Flammbildung zu unterdrücken, ist es bevorzugt, wenn im Bereich des als Flammensperre wirkenden Einsatzes eine Hilfsstoffeindüsung vorgesehen ist. Die Menge des Hilfsstoffs wird so eingestellt, dass eine Benetzung der Oberflächen stromab des als Flammensperre wirkenden Einsatzes erreicht wird. Bevorzugt wird die Menge des Hilfsstoffs so eingestellt, dass 20 bis 100% der Oberfläche, bevorzugt 50 bis 100% der Oberfläche benetzt werden und insbesondere 80 bis 100%. Die Düsen, mit denen der Hilfsstoff eingedüst wird, sind vorzugsweise so gestaltet, dass der Hilfsstoff in einem konischen Sprühkegel oder als Strahl zugegeben wird. Durch die Zugabe des Hilfsstoffs erfolgt eine Phlegmatisierung möglicher thermischer und/oder chemischer Zündquellen, so dass die Zündung des Gases und damit die Bildung von Flammen reduziert oder verhindert werden kann.

Als Hilfsstoff eignet sich jede Flüssigkeit, die gegenüber den eingesetzten und mit der Ejektordüse zugeführten Reaktanden inert ist. Geeignete Hilfsstoffe sind immer abhängig von den zugeführten Reaktanden und können zum Beispiel auch die in der Reaktion hergestellten Produkte umfassen.

Wenn die Ejektordüse bei Reaktionen eingesetzt wird, denen als Gas Acetylen oder Ethen zugeführt wird eignen sich als Hilfsstoff zum Beispiel Weißöle, das heißt Paraffinöle. Weitere geeignete Öle sind Polyolefinöle, Esteröle oder Silikonöle. Bevorzugt sind jedoch Weißöle. Geeignete Hilfsstoffe sind zum Beispiel auch in der US 5,948,945 beschrieben.

Damit insbesondere bei den zentralen flüssigkeitsführenden Kanal ringförmig umgebendem gasführendem Kanal eine gleichmäßige Gasströmung erhalten wird, ist es vorteilhaft, wenn der gasführende Kanal stromauf des als Flammensperre wirkenden Einsatzes eine Packung enthält. Die Packung sollte dabei den als Flammensperre wirkenden Einsatz vollständig bedecken. Zusätzlich wird durch die Packung im Falle einer Detonation verhindert, dass die volle Kraft der Detonationsfront auf den als Flammensperre wirkenden Einsatz auftrifft. Hierdurch werden die Anforderungen an die Druckfestigkeit des als Flammensperre wirkenden Einsatzes reduziert. Zur Auslegung der Stabilität braucht nur der bei einer Deflagration entstehende Druck berücksichtigt werden und nicht der bei einer Detonation entstehende Druck. Im Falle einer Detonation besteht jedoch die Möglichkeit, dass die Packung geschädigt wird. Vor einem Neustart des Verfahrens sollte diese daher gegebenenfalls ausgetauscht werden. Als Packung kann jede geeignete strukturierte oder ungeordnete Packung eingesetzt werden. Eine ungeordnete Packung ist zum Beispiel aus Füllkörpern aufgebaut. Die Packung wird dabei so gestaltet, dass ein möglichst geringer Druckabfall erzeugt wird. Als Füllkörper für eine ungeordnete Packung eignen sich zum Beispiel Pall®-Ringe oder Raschig®-Ringe. Alternativ können auch Kugeln als Füllkörper genutzt werden oder ein gesintertes Material. Vorteil von Pall®-Ringen oder Raschig®-Ringen ist der geringe Druckverlust beim Durchströmen der Packung und deren niedrige Dichte. Allerdings besteht die Gefahr, dass diese im Falle einer Detonation zusammenfallen, was eine Entleerung der Ejektordüse nach einer möglichen Detonation zum Ersatz der Packung deutlich erschwert. Vorteil von Kugeln ist, dass diese auch nach einer Detonation einfach auszutauschen sind, allerdings haben diese den Nachteil einer vergleichsweise hohen Dichte. Auch ist der Druckverlust beim Durchströmen der Packung im regulären Betrieb größer als bei Pall®-Ringen oder Raschig®-Ringen.

Das Material der Packung muss mit dem Material des als Flammensperre wirkenden Einsatzes und dem Gas bei den auftretenden Drücken und Temperaturen kompatibel sein. Bevorzugt ist es als Material für die Packung das gleiche Material einzusetzen, das auch für die gesinterte Schicht des als Flammensperre wirkenden Einsatzes genutzt wird. Bevorzugt sind hierbei Metalle, die nicht mit dem Gas reagieren und keine katalytische Wirkung zeigen, da sich Glas oder Keramik aufgrund der Gasströmung und durch den Kompressor erzeugte Vibrationen abschleifen.

Die erfindungsgemäße Ejektordüse wird vorzugsweise in einem Apparat zur Kontaktierung von Gas und flüssiger Phase eingesetzt, wobei die Gasphase explosionsfähig ist. Der Apparat zur Kontaktierung von Gas und flüssiger Phase ist vorzugsweise ein Strahlschlaufenreaktor, ein Gas-Umlaufreaktor, eine Blasensäule oder ein Rieselbett in einem Rührkessel. Alternativ ist jedoch auch ein Einsatz in jedem beliebigen anderen Reaktor denkbar, in dem eine Gas/flüssig-Reaktion durchgeführt wird. Ein weiterer Einsatzbereich einer solchen Ejektordüse sind Absorber, in denen durch den Einsatz der Düse eine schnelle Durchmischung erzeugt werden soll.

In einem Strahlschlaufenreaktor wird eine Strömung erzeugt, bei der die im Reaktor enthaltene Flüssigkeit auf einer Seite nach oben strömt, an der Phasengrenze zu einer oberhalb der Flüssigkeit liegenden Phasengrenze oder am Reaktordeckel umgelenkt wird und auf der anderen Seite wieder nach unten strömt, so dass eine Strömungsschleife entsteht. Im Allgemeinen ist ein Strahlschlaufenreaktor so gestaltet, dass die Flüssigkeit zentral nach oben und am Rand nach unten strömt oder am Rand nach oben und zentral nach unten. Dies wird durch entsprechende Position der Ejektordüsen erzielt. Wenn die Flüssigkeit zentral nach oben strömen soll, ist mindestens eine Ejektordüse zentral im unteren Bereich des Reaktors so angeordnet, dass der die Ejektordüse verlassende Strom nach oben gerichtet ist. Alternativ ist es auch möglich, mehrere Ejektordüsen im oberen Bereich ringförmig so um den zentralen Bereich herum anzuordnen, dass der die Ejektordüse verlassende Strom nach unten gerichtet ist. Wenn die Flüssigkeit zentral nach unten und am Rand nach oben strömen soll, ist entweder mindestens eine Ejektordüse zentral im oberen Bereich mit nach unten gerichteter Austrittsöffnung angeordnet oder ringförmig mehrere Ejektordüsen mit nach oben gerichteter Austrittsöffnung im unteren Bereich des Reaktors. Um die Schlaufenströmung zu unterstützen ist es weiterhin vorteilhaft, im Inneren des Reaktors ein Rohr einzusetzen, das von der Flüssigkeit umströmt wird.

Die erfindungsgemäße Ejektordüse kann bei allen Reaktionen eingesetzt werden, bei denen mindestens ein leicht brennbares oder explosionsfähiges Gas eingesetzt wird. Entsprechende Reaktionen sind zum Beispiel alle Reaktionen, in denen Acetylen als Reaktionspartner eingesetzt wird. Hierzu zählen zum Beispiel Ethynilierungen, wie die Herstellung von Propargylalkohol oder Butindiol, Vinylierungen von n-Butanol, Cyclohexanol, Ethylen, Glykol, Butandiol, Imidazol, Diethylenglykol, Cyclohexandimethanol, Methyltrieethylenglykol, Pyrrolidon und die Herstellung von Acetaldehyd, Vinylchloriden, Vinylacetaten, Vinylethern, Vinyl-Phenylethern oder Vinylsulfiden, oder Carbonylierungen wie die Herstellung von Acrylsäure oder Ethylacrylat.

Weitere Reaktionen, bei denen die erfindungsgemäße Ejektordüse eingesetzt werden kann, sind solche, bei denen Ethylenoxid oder Ethen als Reaktionspartner eingesetzt wird. Hierzu zählen zum Beispiel die Herstellung von Ethylenglykolen durch Umsetzung von Ethylenoxid mit Wasser, die Herstellung von Ammoniak durch Umsetzung von Ethylenoxid mit Ethanolaminen, von Alkylaminen durch Umsetzung von Ethylenoxid mit Alkylalkanolaminen, von (Alkyl)phenol durch Umsetzung von Ethylenoxid mit Alkylphenolpolyglycolethern, von Alkoholen durch Umsetzung von Ethylenoxid mit Glykolethern und von Fettalkoholen durch Umsetzung von Ethylenoxid mit Fettalkoholpolyglycolethern.

Weitere geeignete Reaktionen sind die Umsetzung von Ethylen mit Chlor zu Dichlorethan sowie von Ethylen mit Essigsäure und Sauerstoff zu Vinylacetat. Weiterhin kann der Ejektor auch für Alkoxilierungen eingesetzt werden.

Der Druck des Gases und/oder der Flüssigkeit, die durch die Ejektordüse transportiert werden, liegt im Allgemeinen im Bereich von 0,1 bis 100 bar (abs) und die Temperatur des Gases und/oder der Flüssigkeit im Bereich von -50 bis 300°C. Druck und Temperatur sind dabei abhängig vom Verfahren, in dem die Ejektordüse eingesetzt wird und weiterhin vom Druck und der Temperatur im Reaktor.

Ausführungsbeispiele der Erfindung sind in den Figuren dargestellt und werden in der nachfolgenden Beschreibung näher erläutert.

Es zeigen:
Figur 1 eine Ejektordüse mit einem zylinderförmigen und parallel zur Strömungsrichtung des Gases angeordneten als Flammensperre wirkenden Einsatz,
Figur 2 eine Ejektordüse mit einem in Form einer Scheibe gestalteten als Flammensperre wirkenden Einsatz
Figur 3 einen Ausschnitt einer Ejektordüse mit Hilfsstoffeindüsung und Temperatursensor.

Figur 1 zeigt eine Ejektordüse mit einem zylinderförmigen und parallel zur Strömungsrichtung des Gases angeordneten als Flammensperre wirkenden Einsatz.

Eine Ejektordüse 1 umfasst einen flüssigkeitsführenden Kanal 3 und einen gasführenden Kanal 5. In der hier dargestellten Ausführungsform verläuft der flüssigkeitsführende Kanal 3 zentral in der Ejektordüse 1 und der gasführende Kanal 5 umschließt den flüssigkeitsführenden Kanal 3. Alternativ ist jedoch auch jede beliebige andere Anordnung von flüssigkeitsführendem Kanal 3 und gasführendem Kanal 5 möglich. Zum Beispiel kann auch der zentrale Kanal gasführend und der den zentralen Kanal umschließende Kanal flüssigkeitsführend sein. Des Weiteren kann anstelle eines umschließenden Kanals auch vorgesehen sein, dass der zentrale Kanal von mehreren ringförmig um den zentralen Kanal verlaufenden Kanälen umschlossen ist. Bevorzugt ist jedoch die hier dargestellte Ausführungsform.

Der gasführende Kanal 5 mündet stromauf einer Austrittsöffnung 7 in den flüssigkeitsführenden Kanal 3, wobei der flüssigkeitsführende Kanal stromauf der Mündung 9 des gasführenden Kanals eine Durchmesserverengung 11 aufweist. Aufgrund der Durchmesserverengung wird die Geschwindigkeit der Flüssigkeit erhöht, bevor dies durch die Austrittsöffnung 7 aus der Ejektordüse 1 austritt. Hierbei bildet sich ein Unterdruck im Bereich der Mündung 9 des gasführenden Kanals und das Gas wird von der Flüssigkeit angesaugt. Gleichzeitig ist die Geschwindigkeit so groß, dass eine gute Durchmischung von Gas und Flüssigkeit erzielt wird. Zur Verbesserung der Durchmischung ist es möglich, an die Mündung 9 ein hier nicht dargestelltes Impulsaustauschrohr anzuschließen. Das Impulsaustauschrohr weist vorzugsweise Öffnungen auf, durch die das Impulsaustauschrohr umgebende Flüssigkeit angesaugt wird. Diese wird mit der aus der Mündung 9 austretenden Mischung aus Gas und Flüssigkeit vermischt. An das Impulsaustauschrohr schließt sich dann üblicherweise ein Diffusor an, in dem die Geschwindigkeit reduziert und Druck aufgebaut wird.

Um bei Einsatz von explosionsfähigen Gasen eine Ausbreitung einer Flammfront in den gasführenden Kanal 5 zu vermeiden oder im Falle einer Zündung des Gases im Bereich des gasführenden Kanals 5 zu verhindern, dass die Flammfront in den Reaktor gelangt, ist im Bereich des gasführenden Kanals 5 ein als Flammensperre wirkender Einsatz 13 vorgesehen. In der in Figur 1 dargestellten Ausführungsform ist der als Flammensperre wirkende Einsatz 13 zylinderförmig gestaltet und parallel zur Hauptströmungsrichtung des Gases im gasführenden Kanal 5 angeordnet. Hierbei ist der als Flammensperre wirkende Einsatz 13 so positioniert, dass sich ein erster Ringspalt 15 zwischen der Außenwandung 17 des gasführenden Kanals 5 und dem als Flammensperre wirkenden Einsatz 13 und ein zweiter Ringspalt 19 zwischen der Innenwandung 21 des gasführenden Kanals 5 und dem als Flammensperre wirkenden Einsatz 13 ausbildet.

Damit das gesamte Gas den als Flammensperre wirkenden Einsatz 13 durchströmen muss und kein Gas an diesem vorbeiströmen kann, ist der zweite Ringspalt 19 auf der von der Austrittsöffnung 7 weg weisenden Seite zum gasführenden Kanal 5 hin verschlossen. Hierzu kann zum Beispiel eine Scheibe 23 eingesetzt werden, die mit einer Seite an der Innenwandung 21 des gasführenden Kanals 5 und mit der anderen Seite an dem als Flammensperre wirkenden Einsatz 13 anliegt.

Im Betrieb strömt das Gas durch den gasführenden Kanal in den ersten Ringspalt 15, vom ersten Ringspalt durch den als Flammensperre wirkenden Einsatz 13 in den zweiten Ringspalt 19 und von dort weiter zur Mündung 9 des gasführenden Kanals 5 in den flüssigkeitsführenden Kanal 3.

Der als Flammensperre wirkende Einsatz 13 umfasst in der hier dargestellten Ausführungsform eine Stützschicht 25, eine erste gesinterte Schicht 27 und eine zweite gesinterte Schicht 29, wobei der Aufbau des als Flammensperre wirkenden Einsatzes 13 so gestaltet ist, dass das Gas zuerst die erste gesinterte Schicht 27, dann die Stützschicht 25 und danach die zweite gesinterte Schicht 29 durchströmt. Hierbei liegen die gesinterten Schichten 27, 29 jeweils an der Stützschicht 29 an.

In Figur 2 ist eine Ejektordüse mit einem in Form einer Scheibe gestalteten als Flammensperre wirkenden Einsatz dargestellt.

Im Unterschied zu der in Figur 1 dargestellte Ausführungsform ist bei der in Figur 2 dargestellten Ausführungsform der als Flammensperre wirkende Einsatz 13 nicht zylinderförmig ausgebildet und parallel zur Hauptströmungsrichtung des Gases im gasführenden Kanal aufgenommen sondern in Form eine Scheibe. Hierbei liegt der als Flammensperre wirkende Einsatz 13 jeweils an der Innenwandung 21 und der Außenwandung 17 des gasführenden Kanals an. Die erste gesinterte Schicht 27 befindet sich dabei auf der angeströmten Seite und ist senkrecht zur Hauptströmungsrichtung des Gases ausgerichtet. Entsprechend sind auch die Stützschicht 25 und die zweite gesinterte Schicht 29 senkrecht zur Hauptströmungsrichtung des Gases im gasführenden Kanal 5 ausgerichtet. Durch das Anliegen des als Scheibe gestalteten und als Flammensperre wirkenden Einsatzes 13 sowohl an der Innenwandung 21 als auch an der Außenwandung 17 des gasführenden Kanals 5 kann kein Gas den als Flammensperre wirkenden Einsatz 13 umströmen. Das gesamte Gas muss durch den als Flammensperre wirkenden Einsatz 13 strömen.

Figur 3 zeigt einen Ausschnitt einer Ejektordüse mit Hilfsstoffeindüsung und Temperatursensor.

Bei dem hier dargestellten Ausschnitt ist der als Flammensperre wirkende Einsatz 13 wie in Figur 1 zylinderförmig gestaltet und parallel zur Gasströmung im gasführenden Kanal 5 positioniert.

Damit das Gas den als Flammensperre wirkenden Einsatz 13 durchströmen kann und um eine ausreichende Stabilität des als Flammensperre wirkenden Einsatzes 13 zu erhalten, ist die Stützschicht 25 in Form eines Rings mit Bohrungen 35 gestaltet. Durch die Bohrungen 35 ist der Druckverlust in der Stützschicht 25 sehr viel kleiner als der Druckverlust in den gesinterten Schichten 27, 29, in denen das Gas durch die darin enthaltenen Poren strömen muss. Um den gesamten Druckverlust so klein wie möglich zu halten ist es daher vorteilhaft, die gesinterten Schichten 27, 29 so dünn wie möglich zu gestalten. Um dennoch einen stabilen als Flammensperre wirkenden Einsatz 13 zu erhalten, ist die Stützschicht notwendig. Da gesinterte Schichten im allgemeinen spröde sind, besteht die Gefahr, dass eine gesinterte Schicht ohne zusätzliche Stützschicht aufgrund der Druckunterschiede und mechanischen Belastungen im gasführenden Kanal 5, insbesondere bei Ausbildung einer Flammfront oder insbesondere bei Detonation des Gases, bricht und so die Wirkung als Flammsperre nicht mehr gegeben ist.

Zur Temperaturmessung im Bereich des als Flammensperre wirkenden Einsatzes 13, um zum Beispiel die Entstehung einer Flammfront zu detektieren, die die Funktion des Einsatzes 13 beeinträchtigen kann, ist es möglich, wie hier dargestellt, einen Temperatursensor 31 einzusetzen. Hierzu kann zum Beispiel wie hier dargestellt in der den gasführenden Kanal 5 begrenzenden Innenwandung 21 eine Nut 33 eingebracht werden, in der der Temperatursensor 31 aufgenommen ist. Die Befestigung des Temperatursensors 31 in der Nut kann zum Beispiel durch Einkleben mit einem Klebstoff, der gegenüber den im gasführenden Kanal 5 herrschenden Bedingungen stabil ist, oder durch Löten erfolgen. Zur Montage des Temperatursensors ist es auch möglich, ein Stützrohr in die Nut 33 einzusetzen und den Temperatursensor in dem Stützrohr zu führen. Hierbei ist darauf zu achten, dass die Durchführung gegenüber dem gasführenden Kanal 5 abgedichtet ist, damit kein Gas in das Stützrohr strömen kann. Auch beim Einsetzen des Temperatursensors 31 direkt in die Nut 33 ist eine Abdichtung notwendig, damit kein Gas über die Führung des Temperatursensors 31 ausströmen kann.

Um eine Flammbildung rechtzeitig zu erfassen ist es dabei bevorzugt, wenn der Temperatursensor wie hier dargestellt in den zweiten Ringraum 19 ragt.

Die Gefahr einer Flammbildung, so zum Beispiel als stehende Flamme, kann weiterhin durch eine Hilfsstoffeindüsung vermindert oder unterbunden werden. Durch die Hilfsstoffeindüsung erfolgt eine Phlegmatisierung möglicher Zündquellen, zum Beispiel von festen Ablagerungen.

In der hier dargestellten Ausführungsform ist der als Flammensperre wirkende Einsatz 13 mit einer Halterung 37 befestigt, wobei in der Halterung 37 ein Kanal 39 ausgebildet ist, durch den ein flüssiger Hilfsstoff, Beispielsweise ein Weißöl, Polyolefinöl oder Silikonöl, zugeführt werden kann. Aus dem Kanal 39 zweigen Düsen 41 ab, durch die der flüssige Hilfsstoff in den zweiten Ringspalt 19 eingedüst wird. Die Düsen 41 können dabei zum Beispiel in Form von Bohrungen in der Halterung 37 gestaltet sein. Eine Eindüsung des flüssigen Hilfsstoffs in den ersten Ringspalt 15 oder den gasführenden Kanal 5 stromauf des als Flammensperre wirkenden Einsatzes 13 ist nicht gewünscht, da der flüssige Hilfsstoff die gesinterten Schichten nur sehr langsam durchfließen würde und sich somit im ersten Ringspalt 15 ansammelt und diesen flutet. Dies kann zu einer Fehlfunktion der Ejektordüse führen.

Wenn der als Flammensperre wirkende Einsatz 13 wie in Figur 2 dargestellt in Form einer Scheibe ausgeführt ist, ist es zum Beispiel möglich, einen Kanal zur Zufuhr des Hilfsstoffs außen um die Ejektordüse anzubringen und den flüssigen Hilfsstoff durch Bohrungen in der Außenwandung des gasführenden Kanals 5 stromab des als Flammensperre wirkenden Einsatzes 13, die mit dem außen angebrachten Kanal zur Zufuhr des Hilfsstoffs verbunden sind, in den Bereich stromab des als Flammensperre wirkenden Einsatzes 13 einzudüsen.

### Bezugszeichenliste

- 1: Ejektordüse
- 3: flüssigkeitsführender Kanal
- 5: gasführender Kanal
- 7: Austrittsöffnung
- 9: Mündung des gasführenden Kanals 5 in den flüssigkeitsführenden Kanal 3
- 11: Durchmesserverengung
- 13: Als Flammensperre wirkender Einsatz
- 15: erster Ringspalt
- 17: Außenwandung
- 19: zweiter Ringspalt
- 21: Innenwandung
- 23: Scheibe
- 25: Stützschicht
- 27: erste gesinterte Schicht
- 29: zweite gesinterte Schicht
- 31: Temperatursensor
- 33: Nut
- 35: Bohrung
- 37: Halterung
- 39: Kanal
- 41: Düse

## Patentansprüche

1. Ejektordüse mit einem flüssigkeitsführenden Kanal (3) und einem gasführenden Kanal (5), wobei der gasführende Kanal (5) stromauf einer Austrittsöffnung (7) in den flüssigkeitsführenden Kanal (3) mündet, **dadurch gekennzeichnet, dass** im gasführenden Kanal (5) ein als Flammensperre wirkender Einsatz (13) positioniert ist, wobei der Einsatz (13) so gestaltet ist, dass kein Gas den Einsatz (13) umströmen kann.

2. Ejektordüse gemäß Anspruch 1, **dadurch gekennzeichnet, dass** der als Flammensperre wirkende Einsatz (13) mindestens eine Schicht (27, 29), bevorzugt eine Schicht aus Sintermetall, umfasst.

3. Ejektordüse gemäß Anspruch 2, **dadurch gekennzeichnet, dass** der als Flammensperre wirkende Einsatz (13) zusätzlich eine Stützschicht (25) umfasst.

4. Ejektordüse gemäß einem der Ansprüche 1 bis 3, **dadurch gekennzeichnet, dass** der als Flammensperre wirkende Einsatz (13) in Strömungsrichtung des Gases durch den als Flammensperre wirkenden Einsatz (13) eine erste gesinterte Schicht (27), eine Stützschicht (25) und eine zweite gesinterte Schicht (29) umfasst.

5. Ejektordüse gemäß einem der Ansprüche 1 bis 4, **dadurch gekennzeichnet, dass** der flüssigkeitsführende Kanal (3) ein zentraler Kanal ist und der gasführende Kanal (5) den flüssigkeitsführenden Kanal (3) umschließt.

6. Ejektordüse gemäß Anspruch 5, **dadurch gekennzeichnet, dass** der als Flammensperre wirkende Einsatz (13) zylinderförmig gestaltet ist und parallel zur Strömungsrichtung des Gases im gasführenden Kanal (5) angeordnet ist, so dass das Gas zur Durchströmung des als Flammensperre wirkenden Einsatzes (13) die Strömungsrichtung ändert.

7. Ejektordüse gemäß Anspruch 5, **dadurch gekennzeichnet, dass** der als Flammensperre wirkende Einsatz (13) in Form einer Scheibe gestaltet ist und senkrecht zur Strömungsrichtung des Gases im gasführenden Kanal (5) angeordnet ist.

8. Ejektordüse gemäß einem der Ansprüche 1 bis 7, **dadurch gekennzeichnet, dass** im Bereich des als Flammensperre wirkenden Einsatzes (13) ein Temperatursensor (31) angeordnet ist.

9. Ejektordüse gemäß einem der Ansprüche 1 bis 8, **dadurch gekennzeichnet, dass** im Bereich des als Flammensperre wirkenden Einsatzes (13) eine Hilfsstoffeindüsung (41) vorgesehen ist.

10. Ejektordüse gemäß Anspruch 9, **dadurch gekennzeichnet, dass** die Hilfsstoffeindüsung (41) eine Eindüsung von Weißöl ist.

11. Ejektordüse gemäß einem der Ansprüche 1 bis 10, **dadurch gekennzeichnet, dass** der gasführende Kanal (5) stromauf des als Flammensperre wirkenden Einsatzes (13) Füllkörper enthält.

12. Verwendung der Ejektordüse gemäß einem der Ansprüche 1 bis 11 in einem Apparat zur Kontaktierung von Gas und flüssiger Phase, wobei die Gasphase explosionsfähig ist

13. Verwendung der Ejektordüse gemäß Anspruch 12, **dadurch gekennzeichnet, dass** der Apparat zur Kontaktierung von Gas und flüssiger Phase ein Strahlschlaufenreaktor, ein Absorber, ein Gas-Umlaufreaktor, eine Blasensäule oder ein Rieselbett in einem Rührkessel ist.

14. Verwendung der Ejektordüse gemäß Anspruch 12, **dadurch gekennzeichnet, dass** in dem Strahlschlaufenreaktor oder Gas-Umlaufreaktor eine Reaktion durchgeführt wird, bei der Acetylen, Ethen oder Ethylenoxid als gasförmiger Reaktionspartner eingesetzt wird.

## Claims

1. An ejector nozzle having a liquid-carrying duct (3) and a gas-carrying duct (5), wherein the gas-carrying duct (5) opens into the liquid-carrying duct (3) upstream of an outlet opening (7), wherein an insert (13) acting as a flame arrester is positioned in the gas-carrying duct (5), wherein the insert (13) is configured in such a way that no gas can flow around the insert (13).

2. The ejector nozzle according to claim 1, wherein the insert (13) acting as a flame arrester comprises at least one layer (27, 29), preferably a layer of sintered metal.

3. The ejector nozzle according to claim 2, wherein the insert (13) acting as a flame arrester additionally comprises a supporting layer (25).

4. The ejector nozzle according to one of claims 1 to 3, wherein the insert (13) acting as a flame arrester comprises a first sintered layer (27), a supporting layer (25) and a second sintered layer (29) in the direction of flow of the gas through the insert (13) acting as a flame arrester.

5. The ejector nozzle according to one of claims 1 to 4, wherein the liquid-carrying duct (3) is a central duct and the gas-carrying duct (5) surrounds the liquid-carrying duct (3).

6. The ejector nozzle according to claim 5, wherein the insert (13) acting as a flame arrester is of cylindrical configuration and is arranged parallel to the direction of flow of the gas in the gas-carrying duct (5), with the result that the gas changes direction of flow to flow through the insert (13) acting as a flame arrester.

7. The ejector nozzle according to claim 5, wherein the insert (13) acting as a flame arrester is in the form of a disk and is arranged perpendicularly to the direction of flow of the gas in the gas-carrying duct (5) .

8. The ejector nozzle according to one of claims 1 to 7, wherein a temperature sensor (31) is arranged in the region of the insert (13) acting as a flame arrester.

9. The ejector nozzle according to one of claims 1 to 8, wherein additive injection (41) is provided in the region of the insert (13) acting as a flame arrester.

10. The ejector nozzle according to claim 9, wherein the additive injection (41) is an injection of white oil.

11. The ejector nozzle according to one of claims 1 to 10, wherein the gas-carrying duct (5) upstream of the insert (13) acting as a flame arrester contains packing elements.

12. The use of the ejector nozzle according to one of claims 1 to 11 in an apparatus for bringing gas and a liquid phase into contact, wherein the gas phase is explosive.

13. The use of the ejector nozzle according to claim 12, wherein the apparatus for bringing gas and a liquid phase into contact is a jet loop reactor, an absorber, a circulating gas reactor, a bubble column or a trickle bed in a stirred tank.

14. The use of the ejector nozzle according to claim 12, wherein a reaction, in which acetylene, ethene or ethylene oxide is used as a gaseous reagent, is carried out in the jet loop reactor or circulating gas reactor.

## Revendications

1. Buse d'éjection avec un canal (3) transportant du liquide et un canal (5) transportant du gaz, dans lequel le canal transportant du gaz (5) débouche dans le canal transportant du liquide (3) en amont d'une ouverture de sortie (7), **caractérisée en ce qu'**un insert (13) agissant comme pare-flamme est positionné dans le canal transportant du gaz (5), dans laquelle l'insert (13) est configuré de telle manière que du gaz ne puisse pas contourner l'insert (13).

2. Buse d'éjection selon la revendication 1, **caractérisée en ce que** l'insert (13) agissant comme pare-flamme comprend au moins une couche (27, 29), de préférence une couche en métal fritté.

3. Buse d'éjection selon la revendication 2, **caractérisée en ce que** l'insert (13) agissant comme pare-flamme comprend en outre une couche de support (25).

4. Buse d'éjection selon l'une quelconque des revendications 1 à 3, **caractérisée en ce que** l'insert (13) agissant comme pare-flamme comprend, dans la direction d'écoulement du gaz à travers l'insert (13) agissant comme pare-flamme, une première couche frittée (27), une couche de support (25) et une seconde couche frittée (29).

5. Buse d'éjection selon l'une quelconque des revendications 1 à 4, **caractérisée en ce que** le canal transportant du liquide (3) est un canal central et le canal transportant du gaz (5) entoure le canal transportant du liquide (3).

6. Buse d'éjection selon la revendication 5, **caractérisée en ce que** l'insert (13) agissant comme pare-flamme est de forme cylindrique et est disposé parallèlement à la direction d'écoulement du gaz dans le canal transportant du gaz (5), de telle manière que le gaz change de direction d'écoulement pour la traversée de l'insert (13) agissant comme pare-flamme.

7. Buse d'éjection selon la revendication 5, **caractérisée en ce que** l'insert (13) agissant comme pare-flamme est réalisé en forme de disque et est disposé perpendiculairement à la direction d'écoulement du gaz dans le canal transportant du gaz (5).

8. Buse d'éjection selon l'une quelconque des revendications 1 à 7, **caractérisée en ce qu'**un capteur de température (31) est disposé dans la région de l'insert (13) agissant comme pare-flamme.

9. Buse d'éjection selon l'une quelconque des revendications 1 à 8, **caractérisée en ce qu'**il est prévu une injection de matières auxiliaires (41) dans la région de l'insert (13) agissant comme pare-flamme.

10. Buse d'éjection selon la revendication 9, **caractérisée en ce que** l'injection de matières auxiliaires (41) est une injection d'huile blanche.

11. Buse d'éjection selon l'une quelconque des revendications 1 à 10, **caractérisée en ce que** le canal transportant du gaz (5) contient des corps de remplissage en amont de l'insert (13) agissant comme pare-flamme.

12. Utilisation de la buse d'éjection selon l'une quelconque des revendications 1 à 11 dans un appareil pour la mise en contact de gaz et d'une phase liquide, dans laquelle la phase gazeuse est explosive.

13. Utilisation de la buse d'éjection selon la revendication 12, **caractérisée en ce que** l'appareil pour la mise en contact de gaz et d'une phase liquide est un réacteur à jet et à boucle de circulation, un absorbeur, un réacteur à circulation de gaz, une colonne à bulles ou un lit percolateur dans une cuve à agitation.

14. Utilisation de la buse d'éjection selon la revendication 12, **caractérisée en ce que** l'on exécute dans le réacteur à jet et à boucle de circulation ou dans le réacteur à circulation de gaz une réaction, dans laquelle on utilise de l'acétylène, de l'éthène ou de l'oxyde d'éthylène comme agent de réaction gazeux.
